# EUROPÄISCHE PATENTSCHRIFT

(11) **EP 0 378 648 B1**
(45) Veröffentlichungstag und Bekanntmachung des Hinweises auf die Patenterteilung: **24.05.1995**
(21) Anmeldenummer: 89907696.2
(22) Anmeldetag: 28.06.1989
(51) Int. Cl.: H01J 49/38

(54) **ICR-IONENFALLE**
ICR ION TRAP
PIEGE A IONS ICR

(30) Priorität: 30.06.1988 DE 3821998
(43) Veröffentlichungstag der Anmeldung: 25.07.1990
(73) Patentinhaber: SPECTROSPIN AG, CH-8117 Fällanden (CH)
(72) Erfinder: ALLEMANN, Martin, CH-8340 Hinwil (CH); CARAVATTI, Pablo, CH-8400 Winterthur (CH)
(74) Vertreter: KOHLER SCHMID + PARTNER
(86) Internationale Anmeldenummer: EP8900751
(87) Internationale Veröffentlichungsnummer: WO9000309

(56) Entgegenhaltungen:
- EP-A- 215 011
- EP-A- 0 162 649
- International Journal of Mass Spectrometry and Ion Processes, Band 72, Nr. 1/2 Oktober 1986, Elsevier Science Publishers B.V. (Amsterdam, NL) C. Giancaspro et al.: "An experimental study of ion motions in a double cell FT/ICR instrument", pages 63-71

## Beschreibung

Die Erfindung betrifft eine ICR-Ionenfalle mit sich parallel zu einer Achse erstreckenden, in Achsrichtung gleich langen, elektrisch leitenden Seitenplatten und mit sich senkrecht zu der Achse erstreckenden, elektrisch leitenden Endplatten, die symmetrisch zu einer zur Achse senkrechten Mittelebene liegen, den von den Seitenplatten umschlossenen Raum abschließen und von den Seitenplatten elektrisch isoliert sind, und mit einer Spannungsquelle zum Anlegen von Fangpotentialen an die Seiten- und Endplatten, wobei im Abstand von den Endplatten zwei weitere Elektrodenplatten angeordnet sind, die sich parallel zu den Endplatten erstrecken und von der Mittelebene einen größeren axialen Abstand aufweisen als die Endplatten und wobei die Endplatten und ggf. auch die weiteren Elektrodenplatten mit auf einer gemeinsamen Achse liegenden Löchern zum Durchtritt der zwischen den weiteren Elektrodenplatten gefangenen Ionen und ggf. eines Ionisierungs-Strahles versehen sind.

Eine solche ICR-Ionenfalle ist aus der EP-A-162 649 bekannt.

Derartige Ionenfallen finden in ICR-Massenspektrometern Verwendung und haben den Zweck, die Ionen von Substanzen einzufangen, die mittels der Cyklotronresonanz massenspektroskopisch untersucht werden sollen. Dabei werden zum Einfangen negativer Ionen die Endplatten auf einem gegenüber den Seitenplatten negativen Potential gehalten, während zum Einfangen positiver Ionen das Potential der Endplatten gegenüber den Seitenplatten positiv ist.

Aus dem Vorstehenden geht hervor, daß bei den bekannten ICR-Ionenfallen die Polarität des Potentials der Endplatten in Bezug auf die Seitenplatten die Polarität der Ionen bestimmt, die mittels einer solchen Ionenfalle eingefangen werden können. Wenn die Ionen, wie allgemein üblich, innerhalb der Ionenfalle durch Bestrahlen der zu untersuchenden Substanz erzeugt werden, beispielsweise mittels eines Laser-Strahles oder eines Elektronen-Strahles, so können insbesondere bei der Anregung durch einen Elektronen-Strahl gleichzeitig negative und positive Ionen entstehen, von denen stets die eine Ionenart verloren geht, obwohl die Untersuchung beider Ionenarten von Interesse sein könnte. Andererseits ist auch die massenspektroskopische Untersuchung von Rekombinationsreaktionen zwischen positiven und negativen Ionen von Interesse, die jedoch mittels der bekannten ICR-Ionenfallen prinzipiell nicht möglich ist. Daher besteht ein Bedarf an Ionenfallen, die es gestatten, gleichzeitig sowohl positive als auch negative Ionen einzufangen.

Demgemäß liegt der Erfindung die Aufgabe zugrunde, eine Ionenfalle zu schaffen, die das gleichzeitige Einfangen von positiven und negativen Ionen in räumlich sich überlappenden Bereichen ermöglicht.

Diese Aufgabe wird nach der Erfindung dadurch gelöst, daß bei einer ICR-Ionenfalle der eingangs genannten Art der Abstand einer jeden Endplatte von der ihr jeweils zunächst liegenden witeren Elektrodenplate drei- bis fünfmal so groß ist wie der Durchmesser der zentralen Löcher, und daß an die weiteren Elektrodenplatten mittels der Spannungsquelle Fangpotentiale anlegbar sind, deren Polarität zur Polarität der an den Endplatten anliegenden Potentiale entgegengesetzt ist.

Die erfindungsgemäße ICR-Ionenfalle bildet demnach eine Anordnung, bei der gewissermaßen zwei ICR-Ionenfallen bildende Bereiche ineinander geschachtelt sind. Während die Ionen der einen Polarität in herkömmlicher Weise zwischen den Endplatten gefangen sind, die einen inneren Bereich begrenzen, können die anderen Ionen durch in den Endplatten angeordnete Löcher hindurchtreten und zu den weiteren Elektrodenplatten gelangen, die einen äußeren Bereich begrenzen. Diese anderen Ionen werden an den weiteren Elektroden wegen deren zu den Endplatten umgekehrten Polarität reflektiert, so daß sie durch die Öffnungen in den Endplatten hindurch bis zu der anderen weiteren Elektrodenplatte fliegen, an der sie dann wieder reflektiert werden. Auf diese Weise durchqueren die Ionen mit der anderen Polarität jeweils den von den Endplatten begrenzten inneren Bereich, in dem sie mit den Ionen in Wechselwirkung treten können, die innerhalb dieses Bereiches der Ionenfalle gefangen sind. In diesem Bereich können dann beispielsweise Rekombinationsreaktionen stattfinden, deren Ergebnisse durch eine spätere Massenanalyse der gefangenen Ionen untersucht werden können. Dabei versteht es sich, daß immer entweder nur positive oder nur negative Ionen nachgewiesen werden können, weil nur die zwischen den Seitenplatten, d.h. auch zwischen den Endplatten gefangenen Ionen zu Cyklotron-Bewegungen angeregt und dadurch selektiv eliminiert werden können. Es besteht jedoch die Möglichkeit, durch Umpolen der Spannungen nach der Analyse der Ionen der einen Polarität die Ionen der anderen Polarität wenigstens zu einem wesentlichen Teil in den inneren Bereich der ICR-Ionenfalle zu überführen und dort zu fangen, so daß sie anschließend analysiert werden können.

Es sind zwar schon ICR-Ionenfallen bekannt, die das gleichzeitige Einfangen von positiven und negativen Ionen gestatten, jedoch arbeiten diese Ionenfallen nach einem anderen Prinzip und haben daraus resultierende Nachteile. Die erste dieser bekannten Ionenfallen, über die auf dem ASMS-Meeting 1986 in Cincinnati/Ohio von Ghaderi sowie in der EP-A-0 215 011 berichtet worden ist, macht von einem absichtlich inhomogenen Magnetfeld Gebrauch, das die Anwendung eines elektrostatischen Fangfeldes überflüssig macht und für positive und negative Ionen gleichermaßen wirksam ist. Der Nachteil besteht jedoch darin, daß die mangelnde Homogenität die Auflösung eines entsprechend ausgebildeten Spektrometers stark begrenzt, so daß jedenfalls eine hochauflösende Spektrometrie praktisch unmöglich ist. Bei einer weiteren Anordnung, die von Inoue in einem Aufsatz mit dem Titel "ICR Study of Negative Ions Produced by Electron Impact and Water Vapor" beschrieben worden ist, wird durch Anlegen einer HF-Spannung an die Seitenplatten der Ionenfalle ein Entweichen der Ionen verhindert. Damit läßt sich dieses Verfahren nicht anwenden, wenn von einer Breitband-Fouriertransformation Gebrauch gemacht werden soll.

Die Erfindung wird im folgenden anhand des in der Zeichnung dargestellten Ausführungsbeispieles näher beschrieben und erläutert. Die der Beschreibung und der Zeichnung zu entnehmenden Merkmale können bei anderen Ausführungsformen der Erfindung einzeln für sich oder zu mehreren in beliebiger Kombination Anwendung finden. Es zeigen
- Fig. 1: einen schematischen Querschnitt durch eine ICR-Ionenfalle nach der Erfindung und
- Fig. 2: ein Diagramm, das den Potentialverlauf in Achsrichtung der Ionenfalle wiedergibt.

Die in Fig. 1 dargestellte Ionenfalle weist vier Seitenwände 1 auf, von denen in Fig. 1 drei Seitenwände sichtbar sind. Diese Seitenwände 1 erstrecken sich parallel zu einer Achse Z und begrenzen ein Prisma mit quadratischem Querschnitt. Die Enden dieses Prismas werden von zwei Endplatten 5, 6 verschlossen, die mittels einer Spannungsquelle 7 gegenüber den Seitenplatten 1 auf einem definierten, positiven Potential von -1 V gehalten werden. Dadurch ergibt sich innerhalb des von den Seitenplatten 1 und den Endplatten 5, 6 begrenzten Raumes längs der Z-Achse der in Fig. 2 durch die Kurve 4 wiedergegebene Potentialverlauf zwischen den Maxima 15, 16. Insofern hat die Ionenfalle einen bekannten, typischen Aufbau und ist dazu geeignet, positive Ionen zu fangen, da positive Ionen von den sich auf einem positiven Potential befindenden Endplatten 5, 6 reflektiert und damit auf den Raum zwischen diesen Endplatten begrenzt werden.

Erfindungsgemäß sind parallel zu den Endplatten 5, 6 weitere Elektrodenplatten 8, 9 angeordnet, die sich in Bezug auf die Seitenplatten 1 jeweils an der Außenseite der zugeordneten Endplatte 5, 6 befinden und von diesen Endplatten einen gewissen, gleichen Abstand haben. Diese weiteren Elektrodenplatten 8, 9 sind, wie in Fig. 2 dargestellt, auf einem Potential mit dem zum Potential der Endplatten 5, 6 entgegengesetzten Vorzeichen gehalten, also bei dem dargestellten Ausführungsbeispiel auf einem Potential von jeweils -1 V. Dadurch ergibt sich zwischen den Endplatten und den weiteren Elektrodenplatten der in Fig. 2 durch die Kurve 4 dargestellte Potentialverlauf zwischen ihren Endpunkten 18 und 19 und dem jeweils benachbarten Maximum 15 bzw. 16. Ebenso wie die positiven Endplatten 5, 6 für positive Ionen eine Potentialsperre bilden, bilden die sich auf einem negativen Potential befindenden weiteren Elektrodenplatten 8, 9 eine Potentialsperre für negative Ionen. Daher werden negative Ionen, die sich einer der weiteren Elektrodenplatten 8, 9 nähern, von diesen Elektrodenplatten reflektiert, während sie von den Endplatten 5, 6 angezogen werden. Infolgedessen durchdringen die negativen Ionen die in den Endplatten 5, 6 angeordneten, zentralen Löcher 25, 26 und nähern sich demgemäß der anderen weiteren Elektrode 9, an der die negativen Ionen wiederum reflektiert werden, so daß sie, von der benachbarten Endplatte 6 beschleunigt, wieder den Raum zwischen den Endplatten 5, 6 durchfliegen, bis sie an der weiteren Elektrodenplatte 8 abgebremst und in ihrer Bewegungsrichtung umgekehrt werden. Daher bilden die weiteren Elektrodenplatten 8, 9 bei den dargestellten Ausführungsbeispielen eine Ionenfalle für negative Ionen.

Bei einer Massenanalyse können allerdings bei dem dargestellten Äusführungsbeispiel nur die zwischen den Endplatten 5, 6 gefangenen positiven Ionen analysiert werden, weil die negativen Ionen durch den Analyseimpuls ebenfalls beschleunigt werden und dann Kreisbahnen beschreiben, auf denen sie die Löcher 25, 26 in den Endplatten 5, 6 nicht mehr passieren können. Daher werden negative Ionen in den Räumen zwischen den Endplatten 5, 6 und den jeweils benachbarten weiteren Elektrodenplatten 8 bzw. 9 gefangen. Nach Abschluß der Analyse der positiven Ionen können dann allerdings die Potentiale an den Endplatten 5, 6 und den weiteren Elektrodenplatten 8, 9 umgekehrt werden, was eine Spiegelung des Potentialverlaufes nach Fig. 2 an der Z-Achse zur Folge hätte, so daß nunmehr die negativen Ionen in dem von den Endplatten 5, 6 begrenzten Raum gefangen werden und analysiert werden können. Der dabei eintretende Ionenverlust dürfte nicht beträchtlich sein.

Bei der beschriebenen Anordnung kann die Ionisierung der sich innerhalb der Ionenfalle befindenden Substanzen mittels eines Laser- oder Elektronen-Strahles erfolgen, der die ICR-Ionenfalle in Richtung der Z-Achse durchquert. Zu diesem Zweck weisen nicht nur die Endplatten 5, 6 zentrale Löcher 25, 26, sondern auch die weiteren Elektrodenplatten 8, 9 entsprechende zentrale Löcher 28, 29 auf. Von den durch Bestrahlen gebildeten Ionen sammeln sich bei dem dargestellten Ausführungsbeispiel die positiven Ionen zwischen den Endplatten 5, 6, während die negativen Ionen zwischen den weiteren Elektrodenplatten 8, 9 oszillieren. Dabei durchqueren die negativen Ionen fortlaufend den mit den positiven Ionen ausgefüllten inneren Bereich, so daß leicht Wechselwirkungen zwischen den positiven und negativen Ionen eintreten können. Daher ist die erfindungsgemäße ICR-Ionenfalle besonders zur Beobachtung von Wechselwirkungen zwischen positiven und negativen Ionen geeignet.

Es versteht sich, daß die Erfindung nicht auf das dargestellte Ausführungsbeispiel beschränkt ist, sondern Abweichungen davon möglich sind, ohne den Rahmen der Erfindung zu verlassen. So könnten beispielsweise die Seitenplatten als Teile von Zylinder-Mantelflächen ausgebildet sein, die ICR-Ionenfalle könnte also einen kreisrunden Querschnitt haben. Weiterhin bestünde die Möglichkeit, mit den Seitenplatten fluchtende Plattenabschnitte zwischen den Endplatten und den weiteren Elektrodenplatten anzuordnen, wie es in Fig. 1 der Zeichnung strichpunktiert angedeutet ist. Bei Verwendung eines Laser-Strahles könnte der Strahl auch senkrecht zur Z-Achse der Anordnung und damit zur Achse des Magnetfeldes gerichtet sein, so daß die Löcher in den weiteren Elektrodenplatten 8, 9 entfallen könnten. Allerdings müßten die zentralen Löcher 25, 26 in den Endplatten 5, 6 erhalten bleiben, um den Durchtritt der zwischen den weiteren Elektrodenplatten gefangenen Ionen zu ermöglichen . Demgemäß hat der Fachmann viele Möglichkeiten, eine ICR-Ionenfalle nach den Lehren der Erfindung herzustellen, die sich aus dem Inhalt der nachfolgenden Patentansprüche ergeben.

Aufgrund der üblichen räumlichen Dimensionen des homogenen Bereichs des auf die ICR-Zelle wirkenden Magnetfeldes liegen typische Werte für den Abstand zweier gegenüberliegender Seitenplatten 1 zwischen 1 cm und 10 cm, für den Abstand der Endplatten 5 und 6 voneinander zwischen 1 cm und 15 cm, für den Abstand einer jeden Endplatte 5 bzw. 6 von der ihr jeweils zunächst liegenden weiteren Elektrodenplatte 8 bzw. 9 zwischen 1 cm und 10 cm und für die Durchmesser der zentralen Löcher 25, 26, 28, 29 zwischen 1 mm und 10 mm. Typischerweise ist der Abstand einer jeden Endplatte 5 bzw. 6 von der ihr jeweils zunächst liegenden weiteren Elektrodenplatte 8 bzw. 9 drei- bis fünfmal so groß wie der Durchmesser der zentralen Löcher 25, 26, 28, 29.

Die Fangpotentiale liegen typischerweise zwischen -5 V und +5 V, wobei die an die Endplatte 5, 6 angelegten Potentiale das entgegengesetzte Vorzeichen zu den an die weiteren Elektrodenplatten 8, 9 angelegten Potentialen haben, aber von gleichem Betrag sind. Es kann aber auch vorteilhaft sein, an die weiteren Elektrodenplatten 8, 9 ein dem Betrage nach größeres oder kleineres Fangpotential anzulegen als an die Endplatten 5, 6, z.B. um eine spezielle räumliche Verteilung des elektrischen Feldes zu erzielen.

## Patentansprüche

1. ICR-Ionenfalle mit sich parallel zu einer Achse erstreckenden, in Achsrichtung gleich langen, elektrisch leitenden Seitenplatten und mit sich senkrecht zu der Achse erstrekkenden, elektrisch leitenden Endplatten, die symmetrisch zu einer zur Achse senkrechten Mittelebene liegen, den von den Seitenplatten umschlossenen Raum abschließen und von den Seitenplatten elektrisch isoliert sind, und mit einer Spannungsquelle zum Anlegen von Fangpotentialen an die Seiten- und Endplatten, wobei im Abstand von den Endplatten zwei weitere Elektrodenplatten angeordnet sind, die sich parallel zu den Endplatten erstrecken und von der Mittelebene einen größeren axialen Abstand aufweisen als die Endplatten und wobei die Endplatten und ggf. auch die weiteren Elektrodenplatten mit auf einer gemeinsamen Achse liegenden Löchern zum Durchtritt der zwischen den weiteren Elektrodenplatten gefangenen Ionen und ggf. eines Ionisierungs-Strahles versehen sind
dadurch gekennzeichnet, daß
der Abstand einer jeden Endplatte (5 bzw. 6) von der ihr jeweils zunächst liegenden weiteren Elektrodenplatte (8 bzw. 9) drei- bis fünfmal so groß ist wie der Durchmesser der zentralen Löcher (25,26,28,29) und daß an die weiteren Elektrodenplatten (8,9) mittels der Spannungsquelle (7) Fangpotentiale anlegbar sind, deren Polarität zur Polarität der an den Endplatten (5,6) anliegenden Potentiale entgegengesetzt ist.

2. ICR-Ionenfalle nach Anspruch 1, dadurch gekennzeichnet, daß die Spannungsquelle (7) so ausgelegt ist, daß die Polarität der an den Endplatten (5,6) und an den weiteren Elektrodenplatten (8,9) anliegenden Potentiale umkehrbar ist.

3. ICR - Ionenfalle nach Anspruch 1 oder 2, dadurch gekennzeichnet, daß der Durchmesser der zentralen Löcher (25,26,28,29) zwischen 1 mm und 10 mm beträgt.

4. ICR - Ionenfalle nach einem der vorhergehenden Ansprüche, dadurch gekennzeichnet, daß die Seitenplatten (1), die Endplatten (5,6) und die weiteren Elektrodenplatten (8,9) symmetrisch zur Achse angeordnet sind.

5. ICR - Ionenfalle nach einem der vorhergehenden Ansprüche, dadurch gekennzeichnet, daß die Seitenplatten (1), die Endplatten (5,6) und die weiteren Elektrodenplatten (8,9) symmetrisch zu einer die Seitenplatten (1) rechtwinklig schneidenden Mittelebene angeordnet sind.

6. ICR - Ionenfalle nach einem der vorhergehenden Ansprüche, dadurch gekennzeichnet, daß der Abstand jeweils zweier gegenüberliegender Seitenplatten (1) zwischen 1 cm und 10 cm, der Abstand der Endplatten (5,6) voneinander zwischen 1 cm und 15 cm und der Abstand einer jeden Endplatte (5 bzw. 6) von der ihr jeweils zunächst liegenden weiteren Elektrodenplatte (8 bzw. 9) zwischen 1 cm und 10 cm beträgt.

7. ICR - Ionenfalle nach einem der vorhergehenden Ansprüche, dadurch gekennzeichnet, daß Fangpotentiale zwischen -5 V und +5 V angelegt sind.

## Claims

1. An ICR ion trap comprising electrically conductive side plates of equal axial length extending in parallel to one axis, and electrically conductive end plates extending perpendicularly to the axis which are disposed symmetrically to a central plane which is perpendicular to the axis and close the space defined by the side plates and are electrically insulated from the side plates, and a voltage source serving for applying trapping potentials to the side plates and end plates, wherein two additional electrode plates are arranged at a certain spacing from the end plates which extend in parallel to the end plates and have a greater axial spacing from the central plane than the end plates, and wherein the end plates and, possibly, also the additional electrode plates are provided with holes arranged on a common axis for the passage of the ions trapped between the additional electrode plates, and, possibly, of an ionising beam,
characterized in that
the distance between each end plate (5 and respectively 6) and its respective neighbouring additional electrode plate (8 and respectively 9) is three to five times as large as the diameter of the central holes (25, 26, 28, 29) and that, by means of the voltage source (7) trapping potentials can be applied to the additional electrode plates (8, 9) whose polarity is opposite to the polarity of the potentials applied to the end plates (5, 6).

2. An ICR ion trap according to claim 1, characterized in that the voltage source (7) is adapted for the polarity of the potentials applied to the end plates (5, 6) and to the additional electrode plates (8, 9) to be reversable.

3. An ICR ion trap according to claim 1 or 2, characterized in that the diameter of the central holes (25, 26, 28, 29) is between 1 mm and 10 mm.

4. An ICR ion trap according to any of the preceding claims, characterized in that the side plates (1), the end plates (5, 6) and the additional electrode plates (8, 9) are arranged symmetrically with respect to the axis.

5. An ICR ion trap according to any of the preceding claims, characterized in that the side plates (1), the end plates (5, 6) and the additional electrode plates (8, 9) are arranged symmetrically with respect to a central plane intersecting the side plates (1) at a right angle.

6. An ICR ion trap according to any of the preceding claims, characterized in that the spacing between each pair of side plates (1) arranged opposite each other is between 1 cm and 10 cm, the spacing between the end plates (5, 6) is between 1 cm and 15 cm, and the spacing between each end plate (5 and respectively 6) and its respective neighbouring additional electrode plate (8 and respectively 9) is between 1 cm and 10 cm.

7. An ICR ion trap according to one of the preceding claims, characterized in that trapping potentials of between -5V and +5V are applied.

## Revendications

1. Piège à ions ICR, avec des plaques latérales électriquement conductrices de même longueur en direction axiale et s'étendant parallèlement à un axe, avec des plaques terminales électriquement conductrices s'étendant perpendiculairement à l'axe, qui sont disposées en symétrie par rapport à un plan médian perpendiculaire à l'axe, ferment l'espace inclus entre les plaques latérales et sont électriquement isolées par rapport aux plaques latérales, et avec une source de tension pour appliquer des potentiels collecteurs aux plaques latérales et aux plaques terminales, deux plaques supplémentaires d'électrodes étant disposées à distance des plaques terminales, ces plaques supplémentaires s'étendant parallèlement aux plaques terminales et étant axialement plus éloignées du plan médian que les plaques terminales, et les plaques terminales ainsi éventuellement que les plaques supplémentaires d'électrodes étant pourvues de trous situés sur un axe commun pour le passage des ions piégés entre les plaques supplémentaires d'électrodes et étant éventuellement dotées d'un faisceau ionisant,
**caractérisé** en ce que la distance entre chaque plaque terminale (5 ou 6) et la plaque supplémentaire d'électrode (8 ou 9) qui en est respectivement la plus proche est trois à cinq fois supérieure au diamètre des trous centraux (25, 26, 28, 29), et en ce qu'au moyen de la source de tension (7), on peut appliquer aux plaques supplémentaires d'électrodes (8, 9) des potentiels collecteurs dont la polarité est opposée à la polarité des potentiels appliqués aux plaques terminales (5, 6).

2. Piège à ions ICR selon la revendication 1, **caractérisé** en ce que la source de tension (7) est conçue de telle sorte que la polarité des potentiels appliqués aux plaques terminales (5, 6) et aux plaques supplémentaires d'électrodes (8, 9) est réversible.

3. Piège à ions ICR selon la revendication 1 ou 2, **caractérisé** en ce que le diamètre des trous centraux (25, 26, 28, 29) est compris entre 1 mm et 10 mm.

4. Piège à ions ICR selon l'une des revendications précédentes, **caractérisé** en ce que les plaques latérales (1), les plaques terminales (5, 6) et les plaques supplémentaires d'électrodes (8, 9) sont disposées en symétrie par rapport à l'axe.

5. Piège à ions ICR selon l'une des revendications précédentes, **caractérisé** en ce que les plaques latérales (1), les plaques terminales (5, 6) et les plaques supplémentaires d'électrodes (8, 9) sont disposées en symétrie par rapport à un plan médian coupant perpendiculairement les plaques latérales (1)

6. Piège à ions ICR selon l'une des revendications précédentes, **caractérisé** en ce que la distance entre deux plaques latérales opposées (1) respectives est comprise entre 1 cm et 10 cm, la distance entre les plaques terminales (5, 6) entre 1 cm et 15 cm, et la distance entre chaque plaque terminale (5 ou 6) et la plaque supplémentaire d'électrode (8 ou 9) qui en est respectivement la plus proche entre 1 cm et 10 cm.

7. Piège à ions ICR selon l'une des revendications précédentes, **caractérisé** en ce qu'on applique des potentiels collecteurs compris entre -5 V et +5 V.
